# EUROPÄISCHE PATENTSCHRIFT

(11) **EP 1 167 154 B1**
(45) Veröffentlichungstag und Bekanntmachung des Hinweises auf die Patenterteilung: **17.03.2004**
(21) Anmeldenummer: 01810405.9
(22) Anmeldetag: 25.04.2001
(51) Int. Cl.: B61G 11/12, B61G 9/08

(54) **Federnde Zug- und/oder Stosseinrichtung für Schienenfahrzeuge**
Resilient traction and/or buffing device for railway vehicles
Dispositif élastique de traction et/ou de tamponnement pour véhicules ferroviaires

(30) Priorität: 21.06.2000 CH 122600; 01.09.2000 CH 170900
(43) Veröffentlichungstag der Anmeldung: 02.01.2002
(73) Patentinhaber: Schwab Verkehrstechnik AG, 8207 Schaffhausen (CH)
(72) Erfinder: Ziegler, Otto, 8240 Thayngen (CH)
(74) Vertreter: Rottmann, Maximilian R.

(56) Entgegenhaltungen:
- DE-A- 19 523 467
- US-A- 3 567 042
- US-A- 5 160 123

## Beschreibung

Die Erfindung betrifft eine federnde Zug- und/oder Stosseinrichtung für Schienenfahrzeuge gemäss dem Oberbegriff des Anspruchs 1.

Federnde Zug- und/oder Stosseinrichtungen für Schienenfahrzeuge sind in verschiedensten Ausführungen, beispielsweise in Form von Puffern, bekannt. Danebst sind auch noch Kupplungen mit Feder- bzw. Dämpfungseinrichtungen bekannt, mittels welchen Schienenfahrzeuge federnd miteinander verbunden werden können.

Nebst den herkömmlichen mit mechanischen Federpaketen versehenen Puffern sind auch gas-hydraulische Puffer bekannt. Bei den letztgenannten Puffern besteht das gas-hydraulische Dämpfungselement üblicherweise aus einer abgeschlossenen Patrone, welche als fertiges Bauteil derart in den Puffer eingesetzt wird, dass der Pufferstössel über das gas-hydraulische Dämpfungselement an der Pufferhülse abgestützt ist. Das Dämpfungsverhalten dieser Dämpfungselemente stellt dabei meist einen Kompromiss dar, so dass sowohl quasi statische wie auch dynamisch einwirkende Kräfte aufgenommen werden können. Es versteht sich, dass dadurch in vielen in der Praxis vorkommenden Fällen relativ hohe Beschleunigungen vom Puffer auf das Schienenfahrzeug übertragen werden, so dass in ungünstigen Fällen durchaus ein Mehrfaches der Erdbeschleunigung auf das Schienenfahrzeug und damit natürlich auch auf die damit transportierten Güter übertragen wird. Diese Gefahr besteht insbesondere auch dann, wenn Schienenfahrzeuge mit stark unterschiedlichem Gesamtgewicht miteinander gekoppelt werden, wie dies beispielsweise an Ablaufbergen der Fall ist, da in diesem Fall das leichtere Schienenfahrzeug im Vergleich mit dem schwereren ungleich höhere Beschleunigungen bzw. Verzögerungen erfährt. Da die statische Kennlininie eines Puffers eine bestimmte Steifigkeit aufweisen muss, damit eine gute Zugdynamik gewährleistet werden kann, kann bei ungünstigen Paarungen von Massenverhältnissen (bsp. Wagen mit 30 Tonnen gegen Wagen mit 80 Tonnen) und Pufferbauarten bereits eine relativ kleine Geschwindigkeitsdifferenz zwischen den Schienenfahrzeugen eine relativ hohe Beschleunigung des leichteren Schienenfahrzeugs bewirken.

Aus der US-A-5,160,123 geht ein Puffer mit einer hydraulischen Kolben/Zylindereinheit für Eisenbahnfahrzeuge hervor. Der Puffer ist mit einem Strömungsregelventil sowie eine Drosseleinrichtung zur Drosselung der Strömung des hydraulischen Mediums durch das Strömungsregelventil versehen. Die Drosseleinrichtung ist mit zwei im Durchlassquerschnitt veränderbaren Kanälen versehen, wobei der jeweilige Durchlassquerschnitt derart verändert werden soll, dass nur eine vorbestimmte maximale Strömung des hydraulischen Mediums zugelassen wird, so dass eine maximal zulässige Puffergeschwindigkeit nicht überschritten wird. Allerdings wurden bei diesem Puffer keine Vorkehrungen getroffen, um die bei ungünstigen Bedingungen vom Puffer bzw. Stössel auf das Fahrzeug übertragene Beschleunigung zu begrenzen.

In der DE-A-195 23 467 wird eine Hydraulikkapsel, insbesondere für Eisenbahnpuffer beschrieben, welche aus einer Kombination eines hydraulischen Dämpfers und einer Gasfeder besteht. Zwischen dem hydraulischen Dämpfer und der Gasfeder ist ein Multiplikatorventil angeordnet, welches bei quasistatischen Beanspruchungen der Hydraulikkapsel die Widerstandskraft erhöht. Das Multiplikatorventil besteht aus einem beweglichen Kolben, dessen gasseitige Ventilschliessflächen um Faktor fünf grösser sind als die die ölseitigen Ventilschliessflächen. Dadurch werden bei quasistatischen Beanspruchungen mehr Federarbeit und mehr Dämpfung erreicht. Parallel zum Multiplikatorventil ist ein Überdruckventil geschaltet, das bei quasistatischen Beanspruchungen geschlossen bleibt und bei dynamischen Beanspruchungen derart öffnet, dass die Funktion des Multiplikatorventils aufgehoben ist. Bei dieser Hydraulikkapsel wurden ebenfalls keine Vorkehrungen getroffen, um bei ungünstigen Bedingungen die vom Puffer bzw. Stössel auf das Fahrzeug übertragene Beschleunigung zu begrenzen.

Die Aufgabe der Erfindung besteht nun darin, eine gemäss dem Oberbegriff des Anspruchs 1 ausgebildete Zug- und/oder Stosseinrichtung derart auszugestalten, dass die über die Zug- und/oder Stosseinrichtung auf das Schienenfahrzeug übertragenen Beschleunigungen bei allen im regulären Betrieb vorkommenden Fällen gleichmässiger verlaufen und einen vorbestimmten Maximal-Wert nicht überschreiten. Diese Aufgabe wird durch eine federnde Zug- und/oder Stosseinrichtung gelöst, welche die im Kennzeichen des Anspruchs 1 angeführten Merkmale aufweist.

Indem beim Einfedern des Stössels der Durchfluss des Hydraulikmediums zwischen dem Gasraum und dem Ölraum derart begrenzt wird, dass die vom Stössel auf das Fahrzeug übertragene Beschleunigung einen vorgegebenen Maximalwert, beispielsweise sollte bei Auflaufgeschwindigkeiten von ≤ 2m/s ein Maximalwert von 9.81m/s² (1g) nicht überschritten werden, werden auch die mit dem Schienenfahrzeug zu transportierenden Güter nicht mehr derartig hohen Beschleunigungen wie bisher ausgesetzt. Dadurch können zum einen empfindlichere Güter als bisher transportiert werden oder sie brauchen nicht mehr derartig aufwendig verpackt und geschützt zu werden.

Bevorzugte Ausführungsformen der Erfindung sind in den abhängigen Ansprüchen 2 bis 15 umschrieben.

Die Erfindung wird nachfolgend anhand von Zeichnungen näher erläutert. In diesen Zeichnungen zeigt:
Fig. 1 einen Längsschnitt durch ein erstes Ausführungsbeispiel eines Puffers im Ruhezustand;
Fig. 2 den Puffer gemäss Fig. 1 in einer Momentaufnahme beim Einfedern;
Fig. 3 die Regeleinrichtung des Puffers gemäss Figur 2 in vergrösserter Darstellung;
Fig. 4 den Puffer gemäss Fig. 1 in vollständig eingefedertem Zustand, und
Fig. 5 einen Längsschnitt durch ein zweites Ausführungsbeispiel eines Puffers im Ruhezustand.

Anhand der Fig. 1, welche den Puffer in einer perspektivischen Ansicht im Ruhezustand zeigt, wird dessen grundsätzlicher Aufbau näher erläutert, wobei insbesondere auf die im Zusammenhang mit der Erfindung relevanten Teile näher eingegangen wird. Beim hier zur Rede stehenden Ausführungsbeispiel handelt es sich um einen Puffer mit einem Gesamtfederweg von ca. 150mm, der für Auflaufgeschwindigkeiten von ≤ 2m/s konzipiert ist. Der Puffer weist eine am Schienenfahrzeug (nicht dargestellt) zu befestigende Pufferhülse 1 sowie einen Pufferstössel 2 mit einem äusseren Stösselrohr 4, einem inneren Plungerrohr 5 und einem Pufferteller 3 auf. Sowohl das Stösselrohr 4 wie auch das Plungerrohr 5 stehen in Wirkverbindung mit dem Pufferteller 3. Das Plungerrohr 5 ist beidseitig von je einem Flansch 6, 7 verschlossen. In seinem Innenraum bildet das Plungerrohr 5 einen Gasraum 8 zur Aufnahme eines unter einem Überdruck von ca. 10-20 bar stehenden Gases sowie einer Teilmenge des Hydraulikmediums. Der Gasraum 8 des Plungerrohrs 5 ist durch Trennbleche 50 in eine Vielzahl von Teilkammern 8a unterteilt, wobei die Trennbleche 50 auf der Unterseite nicht bis an die Innenseite des Plungerrohrs 5 heranreichen, so dass zwischen den Trennblechen 50 und dem Plungerrohr 5 jeweils ein Spalt 51 freibleibt, über welchen das Hydraulikmedium zwischen den Teilkammern 8a zirkulieren kann.

Zwischen dem fahrzeugseitigen Ventilflansch 7 und dem fahrzeugseitigen Ende der Pufferhülse 1 wird im Innenraum der Pufferhülse 1 ein Ölraum 9 gebildet. Im hier dargestellten ausgefederten Ruhezustand ist der Gasraum 8 zu einem Teil mit Hydrauliköl gefüllt, währenddem der Ölraum 9 vollständig mit Hydrauliköl gefüllt ist. Der fahrzeugseitige Ventilflansch 7 bildet zusammen mit einer darin aufgenommenen Ventilanordnung 13 eine gas-hydraulische Regeleinrichtung 12, welche den Durchfluss zwischen den zwei Räumen 8, 9 in Abhängigkeit der einwirkenden Kräfte regelt. Im unteren Bereich des Plungerrohrs 5 ist ein mit einer Vielzahl von radialen Bohrungen 16 versehenes Rücklaufrohr 15 angeordnet. Der Aufbau und die Wirkunsgweise dieser Regeleinrichtung 12 wird nachfolgend anhand der Figur 3 näher erläutert.

Aus der Fig. 2 ist der Puffer in einer Momentaufnahme beim Einfedem ersichtlich. Sobald eine bestimmte Kraft auf den Pufferteller 3 einwirkt wird dieser zusammen mit dem Stösselrohr 4 und dem Plungerrohr 5 nach rechts verschoben. Dabei steigt der Druck im Ölraum 9 an und das Hydrauliköl strömt vom Ölraum 9 an der Ventilanordnung 13 vorbei in den Gasraum 8.

Figur 3 zeigt die aus einer Vielzahl von aufeinander abgestimmten und miteinander zusammenwirkenden Elementen bestehende Regeleinrichtung 12 in vergrösserter Darstellung. Der Ventilflansch 7 ist mit einem radial umlaufenden Kanal 20 versehen, welcher fahrzeugseitig von einem Bund 21 begrenzt wird. Zwischen diesem Bund 21 und der Hülsenwand 10 der Pufferhülse 1 besteht ein Ringspalt 22, durch den das Hydrauliköl vom Ölraum 9 in den Kanal 20 und auch wieder zurück strömen kann. Die Hülsenwand 10 bzw. Innenseite der Pufferhülse 1 ist derart gestaltet, dass sich deren Innendurchmesser nach rechts zum Fahrzeug hin verengt, so dass sich der Ringspalt 22 mit zunehmendem Einschieben des Pufferstössels 2 verkleinert. Der Ventilflansch 7 ist mit mehreren in den Kanal 20 mündenden Querbohrungen versehen, wobei aus dieser Darstellung allerdings nur eine Querbohrung 23 ersichtlich ist. Das Rücklaufrohr 15 ist über einen Kanal 17 mit der Querbohrung 23 verbunden. In diesem Kanal 17 ist ein Rückschlagventil 18 angeordnet, welches schematisch dargestellt ist. Der Ventilflansch 7 weist einen sich in Längsrichtung erstreckenden Fortsatz 7a auf, in den eine axial verlaufende und radial abgestufte Öffnung 25 eingelassen ist, welche auf der Vorderseite eine Ventilkammer 26 bildet. An dem der Querbohrung 23 zugewandten Ende der Öffnung 25 wird ein Ventilsitz 27 gebildet. Ein Kanal 28 verbindet die Ventilkammer 26 mit dem Gasraum 8 des Plungerrohrs 5.

In die Öffnung 25 ist die Ventilanordnung 13 eingesetzt. Diese weist ein Steuerventil 32 mit einem im wesentlichen T-förmig ausgebildeten Ventilkörper 33 auf, welch letzterer mit einer zentralen Längsbohrung 34 versehen ist. Die hintere Stimfläche 38 des Ventilkörpers 33 ist dabei ca. 4 bis 5 mal grösser als die vordere Stirnfläche 36. Auf der Vorderseite ist das Steuerventil 32 mit einem federbelasteten und als Rückschlagventil wirkenden Kopfteil 35 versehen, das sich in der Ruhestellung am Ventilsitz 27 abstützt. Hinter diesem Kopfteil 35 ist ein radiale Bohrung 37 in den Ventilkörper 33 eingelassen, welche in die Längsbohrung 34 mündet.

Auf der Rückseite des Ventilkörpers 33 ist ein mittels einer an einem Trennblech 50 abgestützten Feder 39 belastetes Tellerventil 40 vorgesehen, das sich im Ruhezustand an einem durch die Stirnseite des Flansch-Fortsatzes 7a gebildeten Ventilsitz 29 anlegt und diesen im Ruhezustand verschliesst. Zwischen dem Tellerventil 40 und der hinteren Stirnseite 38 des Ventilkörpers 33 wird ein Rückraum 30 gebildet. Das Tellerventil 40 ist mit einem zylindrischen Fortsatz 41 versehen, der sich in die zentrale Längsbohrung 34 des Ventilkörpers 33 erstreckt und u. a. als Führung beim Verschieben des Tellerventils 40 wirkt. Dieser Fortsatz 41 ist mit einer zentralen Bohrung 42 und einer hydraulischen Drosseleinrichtung 43 versehen, wobei die Bohrung 42 auf der Vorderseite in die zentrale Längsbohrung 34 des Ventilkörpers und auf der Rückseite in einen radialen Kanal 47 mündet. Die Drosseleinrichtung 43 besteht aus einer Scheibe 44 die mit einer einen definiert engen Querschnitt aufweisenden Bohrung versehen ist. Im weiteren ist ein Filter 45 sowie eine Befestigungsschraube 46 vorgesehen, die ebenfalls eine zentrale Bohrung aufweist. Der Filter 45 soll verhindern, dass sich die in die Scheibe 44 eingelassene Öffnung mit Schmutzpartikeln zusetzt.

Die Funktionsweise dieser Regeleinrichtung 12 stellt sich wie folgt dar: Durch eine auf den Pufferstössel 2 einwirkende Kraft wird dieser zusammen mit dem Plungerrohr 5 nach rechts in Richtung des Fahrzeugs verschoben. Dadurch erhöht sich der Druck im Ölraum 9, so dass das Hydrauliköl über den Ringspalt 22 in den Kanal 20 und von da in über die Bohrung 23 in die Vorkammer 24 strömt, wo die vordere Stirnfläche 36 des Kopfteils 35 mit einem Überdruck beaufschlagt wird, so dass sich der Ventilkörper 33 in die hier gezeigte Stellung nach links verschiebt. Das Rückschlagventil 18 verhindert, dass Hydrauliköl unter Umgehung des Steuerventils 32 in das Rücklaufrohr 15 bzw. in den Gasraum 8 strömen kann. Durch das Verschieben des Ventilkörpers 33 kann das Hydrauliköl von der Vorkammer 24 über den entstehenden Durchlass 49 in die Ventilkammer 26 und von da über den Kanal 28 in den Gasraum 8 einströmen.

Wenn Wagen mit hohen Geschwindigkeiten und/oder mit unterschiedlichen Massen vom Pufferstössel 2 abgebremst werden müssen, so entsteht natürlich auch ein hoher Überdruck in der Vorkammer 24, welcher bewirkt, dass der Ventilkörper 33 sehr schnell nach links bewegt wird. Dadurch wird im Rückraum 30 ebenfalls ein hoher Druck erzeugt, der das Tellerventil 40 vom Ventilsitz 29 abheben lässt, so dass das sich im Rückraum 30 befindlich Hydrauliköl in den Gasraum 8 entweichen kann, wodurch der Öffnungsbewegung des Ventilkörpers 33 ein relativ geringer Widerstand entgegengesetzt wird. Sobald der Überdruck im Rückraum 30 abgebaut ist, legt sich das federbelastete Tellerventil 40 wieder am Ventilsitz 29 an.

Über die Drosseleinrichtung 43 kann nun Hydrauliköl von der Ventilkammer 26 in den Rückraum 30 einströmen. Da jedoch nur eine relativ geringe Menge Hydrauliköl in den Rückraum 30 nachströmen kann, erfolgt die Schliessbewegung des Ventilkörpers 33 verzögert. Dieses Verzögern der Schliessbewegung ist insofern wichtig, da die hintere Stirnfläche 38 des Ventilkörpers 33 wesentlich grösser ist als die vordere Stirnfläche 36. Sofern nämlich die Bohrung 42 im Fortsatz 41 des Tellerventils 40 einen grossen Querschnitt hätte, würde der sich durch die Schliessbewegung des Ventilkörpers 33 vergrössernde Rückraum 30 sehr schnell mit Hydrauliköl gefüllt und eine allfällige Druckdifferenz zwischen der vorderen- und der hinteren Stirnfläche 36, 38 sehr schnell ausgeglichen, wodurch der Ventilkörper 33 von dem in den Rückraum 30 einströmenden Hydrauliköl schlagartig nach rechts bewegt würde, was zur Folge hätte, dass die Einfederbewegung des Stössels 2 ebenfalls schlagartig gebremst würde.

Durch die Drosseleinrichtung 43 wird dies jedoch verhindert, da nach dem Schliessen des Tellerventils 40 der statische Druck im Rückraum 30 verzögert aufgebaut bzw. ausgeglichen wird, so dass die Schliessbewegung des Ventilkörpers 33 ebenfalls verzögert und der Durchlassquerschnitt des Ventilsitzes 49 entsprechend langsam verkleinert wird. Dadurch kann das Hydrauliköl gegen Ende des Pufferhubs mit nur sehr geringem Druckverlust von der Vorkammer 24 am Ventilkörper 33 vorbei in den Gasraum 8 strömen.

Ausserdem wird durch das verzögerte Schliessen verhindert, dass es zu einem Ventilflattern kommt, was nachteilige Folgen auf das Regelverhalten der Ventileinrichtung 13 hätte.

Sofern Wagen mit geringer Geschwindigkeit und gleichen Massen vom Pufferstössel 2 abgefangen werden müssen, so wird ein geringerer Überdruck in der Vorkammer 24 aufgebaut. In diesem Fall wird der Ventilkörper 33 relativ langsam nach links bewegt und die relativ geringe Druckdifferenz zwischen Vorder- und Rückseite des Ventilkörpers 33 kann über die Drosseleinrichtung 43 ausgeglichen werden, ohne dass das Tellerventil 40 vom Ventilsitz 29 abgehoben wird.

Die Hülsenwand 10 bzw. Innenseite der Pufferhülse 1 ist derart gestaltet, dass sich deren Innendurchmesser nach rechts zum Fahrzeug hin verengt, so dass sich der Ringspalt 22 bei zunehmenden Einschieben des Pufferstössels 2 ebenfalls verkleinert. Dadurch steigt insbesondere bei dynamischer Belastung die Dämpfung des Puffers mit zunehmendem Einfedern an. Bei quasistatischer Belastung folgt der Kraftverlauf den Regeln des Gasgesetzes. Dabei wird mit dem Ventilkörper 33 der hydraulische Druck gegenüber dem Gasdruck um das Flächenverhältnis der beiden Stirnflächen 36, 38 erhöht. Mit der dargestellten Regeleinrichtung 12 kann jedoch die Wirkung der Flächenverhältnisse der beiden Stirnflächen 36, 38 bei dynamischer Belastung ausgeschaltet werden und das Öl kann gegen Ende des Pufferhubs, wie bereits ausgeführt, mit nur sehr geringem Druckverlust von der Vorkammer 24 in den Gasraum 8 strömen. Durch ein gezieltes Abstimmen der Komponenten ist es möglich, den Puffer derart auszulegen, dass sowohl bei ungünstigen Paarungen von Massenverhältnissen wie auch beim Zusammentreffen mit herkömmlichen Puffern die durch den erfindungsgemäss gestalteten Puffer auf das Schienenfahrzeug übertragene Beschleunigung innerhalb eines vorgegebenen Grenzwertes gehalten wird. Ein derart gestalteter Puffer garantiert daher sowohl bei quasi-statisch wie auch bei dynamisch einwirkenden Kräften eine optimale Energieaufnahme und Dämpfung, so dass die vom Stössel auf das Schienenfahrzeug übertragenen Beschleunigungen bei den im regulären Betrieb vorkommenden Fällen nicht mehr als z.B. 9.81 m/s² (1 g) betragen.

Obwohl vorgängig nur die beiden Belastungs-Extremfälle geschildert wurden, sind je nach der Grösse der auf den Pufferstössel 2 einwirkenden Energie auch Zwischenstufen zwischen den beiden vorgängig erläuterten Zuständen möglich.

Fig. 4 zeigt den Puffer gemäss Fig. 1 in vollständig eingefedertem Zustand. Der Ventilflansch 7 legt sich dabei auf der Innenseite an der Rückwand der Pufferhülse 1 an. Da sich mit zunehmenden Verschieben des Pufferstössels 2 der Druck im Gasraum 8 erhöht und der Ringspalt 22 (Fig. 3) gleichzeitig verkleinert, steigt die zum Verschieben des Pufferstössels 2 notwendige Kraft am Ende des Einfedervorgangs progressiv an. Der hier dargestellte Fall kommt denn unter regulären Betriebsbedingungen auch praktisch nie vor. Je nach Auslegung des Puffers würde der Druck im Gasraum 8 bei vollem Einfedern ca. zwischen 100 und 200 bar liegen, wobei der Druck im Ölraum 9 je nach dem Verhältnis der beiden Stirnflächen 36, 35 ca. 4 bis 5 mal höher liegt. Nachdem die auf den Pufferstössel 2 einwirkende Kraft nachlässt federt der Pufferstössel 2 durch den im Gasraum 8 herrschenden Überdruck aus. Das Hydrauliköl strömt dabei über die radialen Bohrungen 16 in das Rücklaufrohr 15 ein, von wo es über das geöffnete Rückschlagventil 18 in den Kanal 17, den radial umlaufenden Kanal 20 und von da über den Ringspalt 22 in die Ölraum 9 zurückfliessen kann. Der Kopfteil 35 des Ventilkörpers 33 legt sich dabei an den Ventilsitz an und verhindert, dass Hydrauliköl über den Ventilsitz in die Ölraum 9 strömen kann.

Indem das Hydrauliköl beim Zurückströmen vom Gasraum 8 in den Ölraum 9 nur über die im Bodenbereich angeordneten radialen Bohrungen 16 in das Rücklaufrohr 15 einströmen kann und der Kopfteil 35 des Ventilkörpers 33 gleichzeitig den Ventilsitz verschliesst wird sichergestellt, dass praktisch kein Gas vom Gasraum 8 in den Ölraum 9 gelangen kann.

Fig. 5 zeigt ein alternatives Ausführungsbeispiel der Erfindung in einem Längsschnitt. Dabei ist im Gasraum 8 ein verschiebbarer Kolben 54 angeordnet, welcher diesen in zwei Räume 8a, 8b unterteilt, wobei der linke Raum 8a zur Aufnahme des unter Überdruck stehenden Gases und der rechte, mit der Ventilanordnung 13 in Verbindung stehende Raum 8b zur Aufnahme von Hydrauliköl ausgebildet ist.

## Patentansprüche

1. Federnde Stoss- und/oder Zugeinrichtung für Schienenfahrzeuge, mit einer fahrzeugseitig zu fixierenden Hülse (1) und einem relativ dazu verschiebbaren Stössel (2), wobei im Stössel (2) oder in der Hülse (1) ein erster, mittels eines Gases unter Überdruck gesetzter Gasraum (8) angeordnet ist und wobei in der Hülse (1) oder im Stössel (2) ein sich mit zunehmender Einfederung des Stössels (2) verkleinernder, mit Hydraulikmedium gefüllter Ölraum (9) angeordnet ist, und wobei zwischen den beiden Räumen (8, 9) eine gas-hydraulische Regeleinrichtung (12) mit einer Ventilanordnung (13) angeordnet ist, welche letztere beim Einfedern des Stössels (2) einen für das vom einen in den anderen Raum (8, 9) strömende Hydraulikmedium relevanten Querschnitt eines Durchlasses (49) in Abhängigkeit der auf den Stössel (2) einwirkenden Energie verändert **dadurch gekennzeichnet, dass** die Ventilanordnung (13) einen vom Hydraulikmedium zumindest in Öffnungsrichtung bewegbaren Ventilkörper (33) mit einer vorderen und einer hinteren Stirnfläche (36, 38) aufweist, wobei im Ruhezustand des Ventilkörpers (33) die vordere Stirnfläche (36) mit dem Ölraum (9) und die hintere Stirnfläche (38) mit dem Gasraum (8) in Wirkverbindung steht, und wobei die hintere Stirnfläche (38) um ein Mehrfaches grösser ist als die vordere Stirnfläche (36) und wobei Mittel (43) zum Verzögern der Schliessbewegung des Ventilkörpers (33) vorgesehen sind, so dass die vom Stössel (2) auf das Fahrzeug übertragene Beschleunigung einen vorgegebenen Maximalwert nicht überschreitet.

2. Federnde Stoss- und/oder Zugeinrichtung nach Anspruch 1, **dadurch gekennzeichnet, dass** die Ventilanordnung (13) den Durchfluss des Hydraulikmediums vom Ölraum (9) in den Gasraum (8) derart reguliert, dass die vom Stössel (2) auf das Fahrzeug übertragene Beschleunigung bei Auflaufgeschwindigkeiten von ≤ 2m/s 9.81m/s² (1g) nicht überschreitet.

3. Federnde Stoss- und/oder Zugeinrichtung nach Anspruch 1 oder 2, **dadurch gekennzeichnet, dass** auf der der hinteren Stirnfläche (38) zugewandten Rückseite des Ventilkörpers (33) ein Rückraum (30) angeordnet ist, in den eine mit dem Gasraum (8) in Wirkverbindung stehende Bohrung (42) mündet, deren Durchlassquerschnitt durch eine Drosseleinrichtung (43) begrenzt ist.

4. Federnde Stoss- und/oder Zugeinrichtung nach einem der vorhergehenden Ansprüche, wobei auf der Rückseite des Ventilkörpers (33) ein Rückraum (30) angeordnet ist, **dadurch gekennzeichnet, dass** ein zwischen dem Rückraum (30) und dem Gasraum (8) angeordnetes, federbelastetes Einwegventil (40) vorgesehen ist, welch letzteres bei einem vorgegebenen, durch den sich in Öffnungsrichtung bewegenden Steuerkolben (34) bewirkten Druckanstieg entgegen der Federkraft derart verschiebbar ist, dass der Rückraum (30) mit dem Gasraum (8) in Verbindung steht.

5. Federnde Stoss- und/oder Zugeinrichtung nach Anspruch 4, **dadurch gekennzeichnet, dass** das Einwegventil (40) mit einem zylindrischen Fortsatz (41) versehen ist, der sich in eine zentrale Längsbohrung (34) des Ventilkörpers (33) erstreckt, wobei die gas-hydraulische Drosseleinrichtung (43) im Fortsatz aufgenommen ist, und wobei der Ventilkörper (33) mit zumindest einer radialen, in dessen zentrale Längsbohrung (34) mündende Bohrung (37) versehen ist, und wobei die zentrale Längsbohrung (34) des Ventilkörpers (33) mit der Bohrung (42) im Fortsatz (41) des Einwegventils (40) verbunden ist.

6. Federnde Stoss- und/oder Zugeinrichtung nach einem der vorhergehenden Ansprüche, **dadurch gekennzeichnet, dass** der Ventilkörper (33) einen federbelasteten und als Rückschlagventil wirkenden Kopfteil (35) aufweist, welcher ein Zurückströmen von Hydraulikflüssigkeit und/oder Gas vom Gasraum (8) über den Ventilsitz (49) in den Ölraum (9) zu verhindern bestimmt ist.

7. Federnde Stoss- und/oder Zugeinrichtung nach einem der vorhergehenden Ansprüche, **dadurch gekennzeichnet, dass** die gas-hydraulische Regeleinrichtung (12) einen sich mit zunehmender Einfederung des Stössels (2) verengenden Durchlass (22) aufweist, der den Ölraum (9) hydraulisch mit einer Vorkammer (24) verbindet, und dass der Ölraum (9) direkt oder indirekt über einen von einem Einwegventil (18) verschliessbaren Kanal (17) mit dem Gasraum (8) verbunden ist, wobei das Einwegventil (18) den Durchfluss des Hydraulikmediums von dem Ölraum (9) in Richtung des Gasraums (8) zu verhindern bestimmt ist.

8. Federnde Stoss- und/oder Zugeinrichtung nach Anspruch 7, **dadurch gekennzeichnet, dass** sich der Innendurchmesser des in der Hülse (1) angeordneten Ölraums (9) in Einfederrichtung des Stössels (2) verkleinert und dass der Stössel (2) ein in der Hülse (1) geführtes Plungerrohr (5) mit einem endseitig angeordneten Ventilflansch (7) aufweist, welch letzterer einen radial umlaufenden Kanal (20) aufweist, die auf der dem Ölraum (9) zugewandten Seite von einem umlaufenden Bund (21) begrenzt ist, wobei zwischen dem Bund (21) und der inneren Hülsenwand (10) des Ölraums (9) ein radialer Spalt (22) zur Bildung eines sich mit zunehmender Einfederung des Stössels (2) verengenden Durchlasses vorgesehen ist.

9. Federnde Stoss- und/oder Zugeinrichtung nach Anspruch 8, **dadurch gekennzeichnet, dass** der Ventilflansch (7) mit einer Öffnung (25) zur Aufnahme des Ventilkörpers (33) versehen ist, wobei der Ventilkörper (33) derart im Ventilflansch (7) aufgenommen ist, dass seine vordere, kopfseitige Stirnfläche (36) hydraulisch mit dem radial umlaufenden Kanal (20) in Verbindung steht.

10. Federnde Stoss- und/oder Zugeinrichtung nach einem der Ansprüche 7 bis 9, **dadurch gekennzeichnet, dass** ein mit dem Kanal (17) in Verbindung stehendes Rücklaufrohr (15) vorgesehen ist, das zumindest teilweise durch den unteren Bereich des Gasraums (8) verläuft, wobei das Rücklaufrohr (15) in dem durch den unteren Bereich des Gasraums (8) verlaufenden Bereich mit einer Vielzahl von radialen Bohrungen (16) versehen ist.

11. Federnde Stoss- und/oder Zugeinrichtung nach einem der vorhergehenden Ansprüche, **dadurch gekennzeichnet, dass** der Gasraum (8) in Längsrichtung durch Trennbleche (50) in eine Vielzahl von Teilkammern (8a) unterteilt ist, wobei die Trennbleche (50) auf der Unterseite nicht bis an die Innenseite des Plungerrohrs (5) heranreichen, so dass zwischen den Trennblechen (50) und dem Plungerrohr jeweils ein Spalt (51) freibleibt, über den das Hydraulikmedium zwischen den Teilkammern (8a) zirkulieren kann.

12. Federnde Stoss- und/oder Zugeinrichtung nach einem der Ansprüche 1 bis 10, **dadurch gekennzeichnet, dass** der Gasraum (8) in Längsrichtung durch einen verschiebbaren Kolben (54) unterteilt ist, wobei der dem Fahrzeug abgewandte Kammerteil (8a) zur Aufnahme eines unter Überdruck stehenden Gases ausgebildet ist und wobei der dem Fahrzeug zugewandte Kammerteil (8b) mit der Ventilanordnung (13) in Verbindung steht und zur Aufnahme von vom Ölraum (9) in den Gasraum (8) strömendem Hydraulikmedium ausgebildet ist.

## Claims

1. Resilient buffing and/or traction device for rail vehicles, having a sleeve (1) which is to be fixed on the vehicle and a ram (2) which can be displaced relative to said sleeve, a first gas chamber (8), which is placed under positive pressure by means of a gas, being arranged in the ram (2) or in the sleeve (1), and an oil chamber (9), which becomes smaller with increasing compression of the ram (2) and is filled with hydraulic medium, being arranged in the sleeve (1) or in the ram (2), and a gas-hydraulic control device (12) having a valve arrangement (13) being arranged between the two chambers (8, 9), said valve arrangement, during compression of the ram (2), changing, as a function of the energy acting on the ram (2), a cross section of a passage (49) that is relevant for the hydraulic medium flowing from the one chamber into the other chamber (8, 9), **characterized in that** the valve arrangement (13) has a valve body (33) which can be moved, at least in the opening direction, by the hydraulic medium and has a front and a rear end surface (36, 38), the front end surface (36) being operatively connected to the oil chamber (9) and the rear end surface (38) being operatively connected to the gas chamber (8) in the inoperative state of the valve body (33), and the rear end surface (38) being many times larger than the front end surface (36), and means (43) for delaying the closing movement of the valve body (33) being provided, so that the acceleration transmitted by the ram (2) to the vehicle does not exceed a predetermined maximum value.

2. Resilient buffing and/or traction device according to Claim 1, **characterized in that** the valve arrangement (13) regulates the flow of hydraulic medium from the oil chamber (9) into the gas chamber (8) in such a manner that the acceleration which is transmitted by the ram (2) to the vehicle at speeds of impact of ≤ 2 m/s does not exceed 9.81 m/s² (1 g).

3. Resilient buffing and/or traction device according to Claim 1 or 2, **characterized in that** a rear chamber (30) is arranged on the rear side of the valve body (33), which side faces the rear end surface (38), and a hole (42), which is operatively connected to the gas chamber (8) and the passage cross section of which is limited by a throttling device (43), leads into said rear chamber.

4. Resilient buffing and/or traction device according to one of the preceding claims, a rear chamber (30) being arranged on the rear side of the valve body (33), **characterized in that** a spring-loaded one-way valve (40) is provided, said valve being arranged between the rear chamber (30) and the gas chamber (8) and, at a predetermined rise in pressure, which is brought about by the control piston (34) moving in the opening direction, being able to be displaced counter to the spring force in such a manner that the rear chamber (30) is connected to the gas chamber (8).

5. Resilient buffing and/or traction device according to Claim 4, **characterized in that** the one-way valve (40) is provided with a cylindrical extension (41) which extends into a central longitudinal hole (34) of the valve body (33), the gas-hydraulic throttling device (43) being accommodated in the extension, and the valve body (33) being provided with at least one radial hole (37) leading into its central longitudinal hole (34), and the central longitudinal hole (34) of the valve body (33) being connected to the hole (42) in the extension (41) of the one-way valve (40).

6. Resilient buffing and/or traction device according to one of the preceding claims, **characterized in that** the valve body (33) has a spring-loaded head part (35) which acts as a nonreturn valve and is intended to prevent hydraulic fluid and/or gas from flowing back from the gas chamber (8) via the valve seat (49) into the oil chamber (9).

7. Resilient buffing and/or traction device according to one of the preceding claims, **characterized in that** the gas-hydraulic control device (12) has a passage (22) which contracts with increasing compression of the ram (2) and connects the oil chamber (9) hydraulically to an antechamber (24), and **in that** the oil chamber (9) is connected directly or indirectly to the gas chamber (8) via a duct (17) which can be closed by a one-way valve (18), the one-way valve (18) being intended to prevent the hydraulic medium from flowing through from the oil chamber (9) in the direction of the gas chamber (8).

8. Resilient buffing and/or traction device according to Claim 7, **characterized in that** the inside diameter of the oil chamber (9) arranged in the sleeve (1) is reduced in the direction of compression of the ram (2), and **in that** the ram (2) has a plunger tube (5) which is guided in the sleeve (1) and has a valve flange (7) arranged on the end side, said valve flange having a radially encircling duct (20) which is bounded on the side facing the oil chamber (9) by an encircling collar (21), a radial gap (22) for forming a passage which contracts with increasing compression of the ram (2) being provided between the collar (21) and the inner sleeve wall (10) of the oil chamber (9).

9. Resilient buffing and/or traction device according to Claim 8, **characterized in that** the valve flange (7) is provided with an opening (25) for accommodating the valve body (33), the valve body (33) being accommodated in the valve flange (7) in such a manner that its front, head-side end surface (36) is connected hydraulically to the radially encircling duct (20).

10. Resilient buffing and/or traction device according to one of Claims 7 to 9, **characterized in that** a return tube (15) is provided, said tube being connected to the duct (17) and running at least partially through the lower region of the gas chamber (8), the return tube (15) being provided with a multiplicity of radial holes (16) in the region which runs through the lower region of the gas chamber (8).

11. Resilient buffing and/or traction device according to one of the preceding claims, **characterized in that** the gas chamber (8) is divided in the longitudinal direction by separating plates (50) into a multiplicity of subchambers (8a), the separating plates (50) not reaching on the lower side as far as the inside of the plunger tube (5), so that a gap (51) remains free in each case between the separating plates (50) and the plunger tube, via which the hydraulic medium can circulate between the subchambers (8a).

12. Resilient buffing and/or traction device according to one of Claims 1 to 10, **characterized in that** the gas chamber (8) is divided in the longitudinal direction by a displaceable piston (54), the chamber part (8a) which faces away from the vehicle being designed to receive a gas which is under positive pressure, and the chamber part (8b) which faces the vehicle being connected to the valve arrangement (13) and being designed to receive hydraulic medium flowing from the oil chamber (9) into the gas chamber (8).

## Revendications

1. Dispositif de poussée et/ou de traction à comportement élastique, pour véhicule sur rails, comprenant un boisseau (1), devant être fixé du côté véhicule, et un coulisseau (2) déplaçable en translation vis-à-vis de celui-ci, tandis que, dans le coulisseau (2) ou dans le boisseau (1), il est ménagé une première chambre de gaz (8) mise sous surpression au moyen d'un gaz, que, dans le boisseau (1) ou dans le coulisseau (2), il est ménagé une chambre d'huile (9) dont le volume diminue lorsque la rétraction élastique du coulisseau (2) et qui est remplie d'un fluide hydraulique, et qu'il est prévu, entre les deux chambres (8, 9), un dispositif de régulation pneumatique-hydraulique (12) comportant un agencement de valve (13) ce dernier modifiant, lors de la rétraction élastique du coulisseau (2) et en fonction de l'énergie exerçant son action sur le coulisseau (2), une section transversale d'un passage (49) qui concerne le fluide hydraulique passant d'une chambre dans l'autre (8, 9), **caractérisé en ce que** l'agencement de valve (13) comprend un corps de valve (33) pouvant être déplacé par le fluide hydraulique, au moins dans un sens d'ouverture, par une surface frontale avant et une surface frontale arrière (36, 38), tandis que, à l'état de repos du corps de valve (33), la surface frontale avant (36) coopère avec la chambre d'huile (9) et la surface frontale arrière (38) avec la chambre de gaz (8), que la surface frontale arrière (38) est plus grande, d'un multiple, que la surface frontale avant (36) et qu'il est prévu des moyens (43) servant à retarder le mouvement de fermeture du corps de valve (33), d'une manière telle que l'accélération transmise par le coulisseau (2) au véhicule ne dépasse pas une valeur maximale préfixée.

2. Dispositif de poussée et/ou de traction à comportement élastique suivant la revendication 1, **caractérisé en ce que** l'agencement de valve (13) assure une régulation du flux de l'agent hydraulique passant de la chambre d'huile (9) jusque dans la chambre de gaz (8), d'une manière telle que l'accélération transmise par le coulisseau (2) au véhicule ne dépasse pas 9,81 m/s² (1 g) pour des vitesses d'accostage ≤ 2 m/s.

3. Dispositif de poussée et/ou de traction à comportement élastique suivant la revendication 1 ou 2, **caractérisé en ce que**, sur la face arrière du corps de valve (33) qui est tournée vers la surface frontale arrière (38), il est ménagé une chambre arrière (30) dans laquelle débouche un perçage (42) qui communique avec la chambre de gaz (8) et dont la section transversale de passage est limitée au moyen d'un dispositif d'étranglement (43).

4. Dispositif de poussée et/ou de traction à comportement élastique suivant !'une des revendications précédentes, une chambre arrière (30) étant ménagée sur !a face arrière du corps de valve (33), **caractérisé en ce qu'**il est prévu, disposée entre la chambre arrière (30) et la chambre de gaz (8), une valve à une voie (40) soumise à une sollicitation élastique, cette dernière pouvant être déplacée en translation à l'encontre de la force du ressort, lors d'une augmentation de pression préfixée effectuée au moyen du piston de commande (34) se déplaçant dans un sens d'ouverture, d'une manière telle que la chambre arrière (30) communique avec la chambre de gaz (8).

5. Dispositif de poussée et/ou de traction à comportement élastique suivant la revendication 4, **caractérisé en ce que** la valve à une voie (40) est pourvue d'un prolongement (41) cylindrique qui s'étend dans un alésage longitudinal central (34) du corps de valve (33), le dispositif d'étranglement pneumatique-hydraulique (43) étant logé dans le prolongement, le corps de valve (33) étant pourvu d'au moins un perçage radial (37) débouchant dans l'alésage longitudinal central (34) de ce corps de valve et l'alésage longitudinal central (34) du corps de valve (33) communiquant avec le perçage (42) situé dans le prolongement (41) de la valve à une voie (40).

6. Dispositif de poussée et/ou de traction à comportement élastique suivant l'une des revendications précédentes, **caractérisé en ce que** le corps de valve (33) comporte une partie de tête (35) qui est soumise à une sollicitation élastique et agit en tant que valve antiretour et qui est destinée à empêcher un retour de fluide hydraulique et/ou de gaz de la chambre de gaz (8) jusque dans la chambre d'huile (9) en passant par le siège de valve (49).

7. Dispositif de poussée et/ou de traction à comportement élastique suivant l'une des revendications précédentes, **caractérisé en ce que** le dispositif de régulation pneumatique-hydraulique (12) comporte un passage (22) qui diminue lorsque la rétraction élastique du coulisseau (2) croît et qui relie hydrauliquement la chambre d'huile (9) à une pré-chambre (24), et **en ce que** la chambre d'huile (9) communique avec la chambre de gaz (8) directement ou indirectement par l'intermédiaire d'un conduit (17) pouvant être fermé par une valve à une voie (18), la valve à une voie (18) étant destinée à empêcher l'écoulement du fluide hydraulique de la chambre d'huile (9) en direction de la chambre de gaz (8).

8. Dispositif de poussée et/ou de traction à comportement élastique suivant la revendication 7, **caractérisé en ce que** le diamètre intérieur de la chambre d'huile (9) ménagée dans le boisseau (1) va en rétrécissant dans le sens de la rétraction élastique du coulisseau (2) et **en ce que** le coulisseau (2) comprend un tube plongeur (5) guidé dans le boisseau (1) et comportant un flasque de valve (7) disposé du côté extrémité, ce dernier présentant un conduit (20) radial faisant tout le tour qui, du côté tourné vers la chambre d'huile (9), est limité par une collerette (21) faisant tout le tour, tandis qu'entre la collerette (21) et la paroi intérieure de boisseau (10) de la chambre d'huile (9), il est prévu un intervalle radial (22) servant à former un passage qui diminue lorsque la rétraction élastique du coulisseau (2) croît.

9. Dispositif de poussée et/ou de traction à comportement élastique suivant la revendication 8, **caractérisé en ce que** le flasque de valve (7) est pourvu d'une ouverture (25) servant à recevoir le corps de valve (33), le corps de valve (33) étant reçu dans le flasque de valve (7) d'une manière telle que sa surface frontale avant (36), côté tête, coopère hydrauliquement avec le conduit (20) radial faisant tout le tour.

10. Dispositif de poussée et/ou de traction à comportement élastique suivant l'une des revendications 7 à 9, **caractérisé en ce qu'**il est prévu un tube de retour (15) qui communique avec le conduit (17) et qui s'étend au moins partiellement à travers la zone inférieure de la chambre de gaz (8), le tube de retour (15) étant pourvu de multiples perçages (16) radiaux dans la partie qui s'étend à travers la zone inférieure de la chambre de gaz (8).

11. Dispositif de poussée et/ou de traction à comportement élastique suivant l'une des revendications précédentes, **caractérisé en ce que** la chambre de gaz (8) est divisée suivant la direction longitudinale par des tôles séparatrices (50) en de multiples chambres partielles (8a), les tôles séparatrices (50) ne s'étendant pas du côté inférieur jusqu'à la face intérieure du tuyau plongeur (5), de sorte qu'il subsiste entre chacune des tôles séparatrices (50) et le tube plongeur, un intervalle (51) respectif par lequel le fluide hydraulique peut circuler entre les chambres partielles (8a).

12. Dispositif de poussée et/ou de traction à comportement élastique suivant l'une des revendications 1 à 10, **caractérisé en ce que** la chambre de gaz (8) est divisée suivant la direction longitudinale au moyen d'un piston (54) pouvant être déplacé en translation, la partie de chambre (8a) tournée à l'opposé du véhicule étant agencée pour recevoir un gaz se trouvant sous une surpression et la partie de chambre (8b) tournée vers le véhicule coopérant avec l'agencement de valve (13) et étant agencée pour recevoir un fluide hydraulique s'écoulant de la chambre d'huile (9) jusque dans la chambre de gaz (8).
